# EUROPÄISCHE PATENTSCHRIFT

(11) **EP 4 389 684 B1**
(45) Veröffentlichungstag und Bekanntmachung des Hinweises auf die Patenterteilung: **24.09.2025**
(21) Anmeldenummer: 23219963.8
(22) Anmeldetag: 22.12.2023
(51) Int. Cl.: B66F 9/075

(54) **SÄULENANORDNUNG FÜR EIN FLURFÖRDERZEUG**
COLUMN ASSEMBLY FOR AN INDUSTRIAL TRUCK
AGENCEMENT DE COLONNE POUR UN CHARIOT DE MANUTENTION

(30) Priorität: 23.12.2022 DE 102022134678
(43) Veröffentlichungstag der Anmeldung: 26.06.2024
(73) Patentinhaber: Jungheinrich Aktiengesellschaft, 22047 Hamburg (DE)
(72) Erfinder: Beierkuhnlein, Marco, 85368 Wang (DE); Pongratz, Kurt, 84144 Geisenhausen (DE)
(74) Vertreter: Weickmann & Weickmann PartmbB

(56) Entgegenhaltungen:
- JP-A- 2003 073 099
- JP-A- H0 419 222
- JP-A- H01 226 455

## Beschreibung

Die vorliegende Erfindung betrifft eine Säulenanordnung für ein Flurförderzeug mit Fahrerschutzdach oder Kabine sowie ein derartiges Flurförderzeug, umfassend wenigstens eine erfindungsgemäße Säulenanordnung.

Es ist bekannt, dass in Flurförderzeugen mit einem zum Schutz des auf einem Fahrersitz aufsitzenden Fahrers vorgesehenen Fahrerschutzdach oder einer Kabine teilweise Kabel für Beleuchtungen oder andere elektrische Anbauteile im Bereich des Fahrerschutzdachs oder der Kabine vom Fahrzeugkörper aus nach oben gezogen werden müssen. Da als Säulenanordnungen zum Tragen des Fahrerschutzdachs oder des Dachs der Kabine üblicherweise Säulenprofile mit einem im Wesentlichen hohlen Querschnitt zum Einsatz kommen, wurden bisher derartige elektrische Kabel innerhalb der entsprechenden Profile verlegt, also durch die Säulenprofile vom Fahrzeugkörper aus nach oben gezogen. Hierzu konnten sowohl die als A-Säulen oder auch als B-Säulen verwendeten Säulenprofile herangezogen werden, die in ähnlicher Weise zum Durchführen von Kabeln geeignet sind.

Hierbei zeigt sich jedoch, dass durch die Verlegung solcher Kabel innerhalb von Säulenprofilen die Kabel verdeckt montiert und dementsprechend schwierig zu warten oder zu ersetzen sind. Ferner ist das Durchziehen der Kabel während ihrer Installation zeitaufwändig und es kann die Gefahr einer Beschädigung der Kabel entstehen, sofern scharfe Kanten im Bereich der entsprechenden Durchbrüche vorliegen.

Weiterhin sei auf die JP H04 19222 A verwiesen, welche eine Säulenanordnung für ein Flurförderzeug lehrt, welche ein Säulenprofil mit einem Anbringungsabschnitt und eine Abdeckungseinheit umfasst, wobei das Säulenprofil jedoch zu einer Aufnahme eines Abgasrohrs vorgesehen und eingerichtet ist.

Es ist demzufolge eine Aufgabe der vorliegenden Erfindung, eine Säulenanordnung für ein Flurförderzeug mit Fahrerschutzdach oder Kabine bereitzustellen, durch welche die oben genannten Nachteile des bekannten Stands der Technik ausgeräumt werden können.

Zu diesem Zweck wird im Rahmen der vorliegenden Erfindung eine gattungsgemäße Säulenanordnung vorgeschlagen, umfassend ein sich entlang einer Erstreckungsrichtung erstreckendes Säulenprofil, welches wenigstens einen konkaven Abschnitt in einer Ebene senkrecht zu der Erstreckungsrichtung umfasst, wenigstens einen an dem Säulenprofil vorgesehenen Anbringungsabschnitt, welcher benachbart zu dem wenigstens einen konkaven Abschnitt oder innerhalb davon angeordnet ist, und wenigstens eine Abdeckungseinheit, welche mittels eines Gegenabschnitts an dem wenigstens einen Anbringungsabschnitt anbringbar ist und dazu gebildet ist, den entsprechenden konkaven Abschnitt des Säulenprofils wenigstens abschnittsweise zu überdecken, sodass zwischen dem konkaven Abschnitt und der Abdeckungseinheit ein Kabelschacht gebildet ist.

Somit wird durch die erfindungsgemäße Gestaltung des Säulenprofils der hier vorgeschlagenen Säulenanordnung die Möglichkeit geschaffen, Kabel entlang des Säulenprofils außerhalb davon zu verlegen und mittels der Abdeckungseinheit einen gegenüber äußeren Einflüssen abgeschotteten Kabelschacht zu bilden, wobei durch die Gestaltung des Säulenprofils mit einem konkaven Abschnitt weder das Widerstandsmoment des Profils stark eingeschränkt wird noch das Profil vergrößert wird. Gleichzeitig ist eine einfache Verlegung, Fixierung und Abdeckung der Kabel ermöglicht sowie ein einfacher Zugriff darauf durch ein mögliches späteres Abnehmen oder Abmontieren der Abdeckungseinheit von dem Säulenprofil.

Hierbei kann das erfindungsgemäß verwendete Säulenprofil erneut als Hohlprofil ausgeführt sein und es sei ferner darauf hingewiesen, dass die Erstreckungsrichtung des Säulenprofils nicht unbedingt streng geradlinig sein muss, sondern beispielsweise auch in gewissem Maße gebogen sein kann, wobei in diesem Zusammenhang die Gesamtgestaltung des entsprechenden Flurförderzeugs zugrunde gelegt werden kann.

Wenngleich selbstverständlich denkbar ist, die Abdeckungseinheit derart zu gestalten, dass sie lediglich einen Teil des konkaven Abschnitts des Säulenprofils in der Ebene senkrecht zu der Erstreckungsrichtung überdeckt, so kann in einer besonders bevorzugten Ausführungsform die Abdeckungseinheit dazu gebildet sein, den konkaven Abschnitt über einen Bereich der Erstreckungsrichtung in der genannten Ebene vollständig zu überdecken, vorzugsweise über die gesamte Erstreckung entlang der Erstreckungsrichtung. Auf diese Weise wird ein vollständig nach außen abgeschlossener Kabelschacht gebildet, durch welchen das Kabel vor äußeren Einflüssen geschützt ist.

Erfindungsgemäß kann die Abdeckungseinheit einen den konkaven Abschnitt überdeckenden, vorzugsweise ebenen, Plattenabschnitt umfassen, welcher beispielsweise an beiden Seiten des konkaven Abschnitts an dem Säulenprofil anliegen kann. In einer solchen Ausführungsform kann der Plattenabschnitt, der in anderen Beispielen auch konvex, konkav oder allgemein mit einer beliebigen Formgebung gebildet sein kann, insbesondere separat ausgebildet sein und mittels eines als der Gegenabschnitt wirkenden oder ihn umfassenden Halteankers an dem Säulenprofil anbringbar sein. Dieser Halteanker kann ferner zusätzlich mit wenigstens einem Halteabschnitt versehen sein, welcher dazu eingerichtet ist, ein in dem Kabelschacht verlaufendes Kabel gegen das Säulenprofil zu pressen, um es fest in einer vorgesehenen Position zu fixieren. Selbstverständlich sind jedoch auch andere Ausgestaltungen der Abdeckungseinheit denkbar, beispielsweise profilierte Formgebungen, die auf die Querschnittsform des Säulenprofils abgestimmt sind.

Erfindungsgemäß ist der Anbringungsabschnitt zentral in dem konkaven Bereich des Säulenprofils angeordnet, sodass wenigstens im Bereich des wenigstens einen Gegenabschnitts zwei separate voneinander getrennte Kabelschächte gebildet sind, wobei die in den jeweiligen Kabelschächten geführten Kabel dementsprechend nicht miteinander in Kontakt kommen. In nicht erfindungsgemäßen Varianten wären beispielsweise auch Gestaltungen denkbar, in welchen die Abdeckungseinheit beiderseits des konkaven Abschnitts an dem Säulenprofil befestigt ist, so dass wenigstens ein Paar von einander gegenüberliegende Anbringungsabschnitten vorzusehen wäre.

Wenngleich unterschiedliche Ansätze für das Anbringen des Gegenabschnitts an dem Anbringungsabschnitt und damit der Abdeckungseinheit an dem Säulenprofil denkbar sind, so können insbesondere der Anbringungsabschnitt und der Gegenabschnitt sowie ggf. der separate Plattenabschnitt jeweils für eine Steckverbindung und/oder eine Schnappverbindung eingerichtet sein. Derartige Verbindungstypen sind leicht durch ein einfaches Einstecken oder Einschnappen zu montieren und in der Regel auch beschädigungslos wieder voneinander zu trennen, sodass eine vereinfachte Installation und auch Wartung oder Ersetzung von in den entsprechenden Kabelschächten verlegten Kabeln möglich wird. Hierbei kann beispielsweise der Anbringungsabschnitt als Bohrung zum Einstecken eines entsprechend gebildeten Gegenabschnitts ausgeführt sein, wobei jedoch an dieser Stelle auch darauf hingewiesen sein soll, dass beispielsweise eine Verschraubung zwischen dem Anbringungsabschnitt und dem Gegenabschnitt mittels entsprechender Schrauben möglich sein kann.

Um bei der Herstellung davon zu der erfindungsgemäßen Form des Säulenprofils mit wenigstens einem konkaven Abschnitt in einer Ebene senkrecht zu der Erstreckungsrichtung gelangen zu können, kann dieses beispielsweise rollprofiliert sein oder aus wenigstens zwei Prägeteilen zusammengesetzt sein, beispielsweise verschweißt. Weiterhin kann die erfindungsgemäße Säulenanordnung ferner wenigstens ein in dem wenigstens einen Kabelschacht verlegtes Kabel umfassen.

Gemäß einem weiteren Aspekt betrifft die vorliegende Erfindung ein Flurförderzeug mit einem Fahrerschutzdach oder einer Kabine, umfassend wenigstens eine Säulenanordnung der oben beschriebenen Art als A- oder B-Säule.

Weitere Merkmale und Vorteile der vorliegenden Erfindung werden aus der nachfolgenden Beschreibung von Ausführungsformen davon noch deutlicher, wenn diese zusammen mit den beiliegenden Figuren betrachtet wird. Diese zeigen im Einzelnen:
- Fig. 1: ein schematische Darstellung eines Flurförderzeugs mit einem Fahrerschutzdach in einer Seitenansicht;
- Fig. 2A: eine erfindungsgemäße Säulenanordnung für das Flurförderzeug aus Fig. 1 in einem noch nicht montierten Zustand; und
- Fig. 2B: die Säulenanordnung aus Fig. 2A in einem montierten Zustand.

In Figur 1 ist zunächst ein erfindungsgemäßes Flurförderzeug ganz allgemein mit dem Bezugszeichen 10 bezeichnet, wobei durch das Koordinatenkreuz eine Längs-, eine Breiten- und eine Höhenrichtung L, B und H definiert sind. Das hier gezeigte Flurförderzeug ist als ein Gegengewichtsstapler mit einem Fahrzeugkörper 12 ausgebildet und steht mit seinen Rädern 14 auf einem Untergrund U auf, auf dem es sich in beliebiger Richtung bewegen kann. Das Flurförderzeug 10 umfasst ferner eine Fahrerkabine 16, in der sich in bekannter Weise ein Fahrersitz 18 sowie Bedienelemente 20, wie beispielsweise ein Lenkrad und Pedale, befinden. Vor der Fahrerkabine 16 in Geradeausfahrrichtung des Flurförderzeugs 10 ist ein Hubgerüst 22 angeordnet, das ein Lastaufnahmemittel 24 in Form einer an sich bekannten Lastaufnahmegabel umfasst. Das Lastaufnahmemittel 24 ist mit Hilfe des Hubgerüsts 22 höhenverstellbar am Fahrzeugkörper 12 des Flurförderzeugs 10 angebracht.

Die Fahrerkabine 16 des in Figur 1 gezeigten Flurförderzeugs ist durch eine rechte und eine linke A-Säule 26 sowie eine rechte und eine linke B-Säule 28 begrenzt, von welchen in der Seitenansicht aus Figur 1 jeweils lediglich die linke der beiden Säulen zu sehen ist. Je nach Bauart des Flurförderzeugs 10 können zwischen den Paaren von A-Säulen 26 und B-Säulen 28 durchsichtige Scheiben eingesetzt sein. Oberhalb der A-Säulen 26 und B-Säulen 28 erstreckt sich zwischen diesen ein Fahrerschutzdach 30, wobei sich die A-Säulen 26 und B-Säulen 28 jeweils entlang ihrer Erstreckungsrichtungen E26 und E28 vom Fahrzeugkörper 12 aus nach oben erstrecken. Hierbei sei darauf hingewiesen, dass die Erstreckungsrichtungen E26 und E28 nicht streng geradlinig verlaufen, sondern eine jeweilige gewisse leichte Krümmung aufweisen.

Um nun vom Fahrzeugkörper 12 aus, in welchem sich die hauptsächlichen elektrischen Komponenten des Flurförderzeugs 10 befinden, an dem Fahrerschutzdach 30 oder allgemein in einem oberen Bereich der A-Säulen 26 oder B-Säulen 28 montierte elektrische Anbaukomponenten, wie beispielsweise Scheinwerfer, mit elektrischer Energie zu versorgen, kann wenigstens eine der A-Säulen 26 und/oder B-Säulen 28 als erfindungsgemäße Säulenanordnung ausgeführt sein. Ein Beispiel hierfür ist in den Figuren 2A und 2B gezeigt, wobei sich dieses Beispiel auf eine B-Säule 28 bezieht, jedoch das im Folgenden erläuterte erfindungsgemäße Prinzip ohne Weiteres auch auf eine A-Säule 26 mit einem etwas anderen Querschnitt anwendbar ist.

Hierbei ist zunächst einmal in den Figuren 2A und 2B zu erkennen, dass die B-Säule 28 ein sich entlang der aus der Zeichnungsebene herausverlaufenden Erstreckungsrichtung E28 erstreckendes Säulenprofil 100 aufweist, welches einen konkaven Abschnitt 102 in der hier dargestellten Ebene senkrecht zu der Erstreckungsrichtung E28 umfasst. Zentral innerhalb des konkaven Abschnitts 102 ist an dem Säulenprofil 100 ein als Bohrung ausgeführter Anbringungsabschnitt 104 vorgesehen. Hierbei kann die Formgebung des konkaven Abschnitts 102 an den Eigenschaften der in dem resultierenden Kabelschacht aufzunehmenden Objekte orientiert sein, beispielsweise der Anzahl und dem Umfang der dort zu verlegenden Kabel.

Des Weiteren ist in den Figuren 2A und 2B eine Abdeckungseinheit 106 zu sehen, welche einerseits einen ebenen Plattenabschnitt 108 und andererseits einen Halteanker 110 umfasst. In alternativen Varianten der hier gezeigten Ausführungsform könnte der Plattenabschnitt 108 auch konvex, konkav oder allgemein mit einer beliebigen flächigen Form ausgestaltet sein. Ferner soll an dieser Stelle darauf hingewiesen sein, dass in alternativen Varianten der vorliegenden Erfindung die Abdeckungseinheit auch einteilig ausgebildet sein könnte.

Zudem sind in den Figuren 2A und 2B zwei jeweilige entlang der Erstreckungsrichtung E28 verlegte Kabel 112 zu erkennen, welche beiderseits des Anbringungsabschnitts 104 in dem konkaven Abschnitt einliegen.

Um nun die zwischen den Figuren 2A und 2B durchgeführte Montage vorzunehmen, wurde zunächst der Halteanker 110 mittels eines geeigneten Gegenabschnitts 114 in Form einer Schnappverbindung in den Anbringungsabschnitt 104 eingeführt, wodurch gleichzeitig durch zwei an dem Halteanker 110 vorgesehene Halteabschnitte 116 die beiden Kabel 112 gegen das Säulenprofil 100 gepresst wurden. Anschließend wurde ebenfalls mittels einer Steck- oder Schnappverbindung der ebene Plattenabschnitt 108 an dem Halteanker 110 angebracht, sodass sich die in Figur 2B gezeigte Konstellation ergibt, in welcher die beiden Kabel 112 in jeweiligen Kabelschächten 118 einliegen.

Hierbei sei an dieser Stelle darauf hingewiesen, dass beispielsweise die Verbindung zwischen dem ebenen Plattenabschnitt 108 und dem Halteanker 110 auch mittels einer Schraubverbindung hergestellt sein könnte. Ferner sei darauf verwiesen, dass durch die zwischen den beiden Figuren 2A und 2B stattfindende vereinfachte Montage gegenüber einer Verlegung der Kabel 112 innerhalb des Säulenprofils 100 Zeit während der Installation davon eingespart werden kann und ferner weder die Gefahr von Beschädigungen der Kabel durch scharfe Kanten besteht noch durch eine verdeckte Montage der Kabel ein späterer Zugriff auf diese erschwert wäre.

## Patentansprüche

1. Säulenanordnung (28) für ein Flurförderzeug (10) mit Fahrerschutzdach (30) oder Kabine, umfassend:
- ein sich entlang einer Erstreckungsrichtung (E28) erstreckendes Säulenprofil (100), welches wenigstens einen konkaven Abschnitt (102) in einer Ebene senkrecht zu der Erstreckungsrichtung (E28) umfasst,
- wenigstens einen an dem Säulenprofil (100) vorgesehenen Anbringungsabschnitt (104), welcher benachbart zu dem wenigstens einen konkaven Abschnitt (102) oder innerhalb davon angeordnet ist; und
- wenigstens eine Abdeckungseinheit (106), welche mittels eines Gegenabschnitts (114) an dem wenigstens einen Anbringungsabschnitt (104) anbringbar ist und dazu gebildet ist, den entsprechenden konkaven Abschnitt (102) des Säulenprofils (100) wenigstens abschnittsweise zu überdecken, **dadurch gekennzeichnet, dass** ein Kabelschacht (118) zwischen dem konkaven Abschnitt (102) und der Abdeckungseinheit (106) gebildet ist, und dass der Anbringungsabschnitt (104) zentral in dem konkaven Abschnitt (102) angeordnet ist.

2. Säulenanordnung (28) nach Anspruch 1,
wobei die Abdeckungseinheit (106) dazu gebildet ist, den konkaven Abschnitt (102) über einen Bereich der Erstreckungsrichtung (E28) vollständig zu überdecken, vorzugsweise über die gesamte Erstreckung.

3. Säulenanordnung (28) nach Anspruch 1 oder 2,
wobei die Abdeckungseinheit (106) einen den konkaven Abschnitt (102) überdeckenden, vorzugsweise ebenen, Plattenabschnitt (108) umfasst.

4. Säulenanordnung (28) nach Anspruch 3,
wobei der Plattenabschnitt (108) separat ausgebildet ist und mittels eines als der Gegenabschnitt (114) wirkenden oder ihn umfassenden Halteankers (110) an dem Säulenprofil (100) anbringbar ist.

5. Säulenanordnung (28) nach Anspruch 4,
wobei der Halteanker (110) mit wenigstens einem Halteabschnitt (116) versehen ist, welcher dazu eingerichtet ist, ein in dem Kabelschacht (118) verlaufendes Kabel (112) gegen das Säulenprofil (100) zu pressen.

6. Säulenanordnung (28) nach einem der vorhergehenden Ansprüche,
wobei der Anbringungsabschnitt (104) und der Gegenabschnitt (114) sowie ggf. der separate Plattenabschnitt (108) jeweils für eine Steckverbindung und/oder Schnappverbindung eingerichtet sind.

7. Säulenanordnung (28) nach einem der vorhergehenden Ansprüche,
wobei das Säulenprofil (110) rollprofiliert oder aus wenigstens zwei Prägeteilen zusammengesetzt ist.

8. Säulenanordnung (28) nach einem der vorhergehenden Ansprüche,
ferner umfassend wenigstens ein in dem wenigstens einen Kabelschacht (118) verlegtes Kabel (112).

9. Flurförderzeug (10) mit Fahrerschutzdach (30) oder Kabine, umfassend wenigstens eine Säulenanordnung (28) nach einem der vorhergehenden Ansprüche als A- oder B-Säule.

## Claims

1. Column arrangement (28) for a factory truck (10) with a driver's overhead guard (30) or cabin, comprising:
- a column profile (100) extending along an extension direction (E28), which comprises at least one concave section (102) in a plane perpendicular to the extension direction (E28),
- at least one attachment section (104) provided on the column profile (100), which is arranged adjacent to or within the at least one concave section (102); and
- at least one cover unit (106) which can be attached to the at least one attachment section (104) by means of a counter-section (114) and is designed to cover the corresponding concave section (102) of the column profile (100) at least in sections, **characterised in that** a cable duct (118) is formed between the concave section (102) and the cover unit (106), and that the attachment section (104) is arranged centrally in the concave section (102).

2. Column arrangement (28) according to claim 1,
wherein the cover unit (106) is designed to completely cover the concave section (102) over a region of the extension direction (E28), preferably over the entire extension.

3. Column arrangement (28) according to claim 1 or 2,
wherein the cover unit (106) comprises a preferably flat plate section (108) covering the concave section (102).

4. Column arrangement (28) according to claim 3,
wherein the plate section (108) is formed separately and can be attached to the column profile (100) by means of a retaining anchor (110) acting as the counter-section (114) or encompassing the counter-section.

5. Column arrangement (28) according to claim 4,
wherein the retaining anchor (110) is provided with at least one retaining section (116) that designed is to press a cable (112) running in the cable duct (118) against the column profile (100).

6. Column arrangement (28) according to one of the preceding claims,
wherein the attachment section (104) and the counter-section (114), as well as optionally the separate plate section (108), are each designed for a plug-in connection and/or snap-fit connection.

7. Column arrangement (28) according to one of the preceding claims,
wherein the column profile (110) is roll-formed or composed of at least two stamped parts.

8. Column arrangement (28) according to one of the preceding claims,
further comprising at least one cable (112) laid in the at least one cable duct (118).

9. Factory truck (10) with a driver's overhead guard (30) or cabin, comprising at least one column arrangement (28) according to one of the preceding claims as an A or B column.

## Revendications

1. Ensemble formant montant (28) pour un chariot de manutention (10), équipé d'un toit de protection du conducteur (30) ou d'une cabine, comprenant :
- un profilé de montant (100) s'étendant selon une direction d'extension (E28) et comprenant au moins une portion concave (102) dans un plan perpendiculaire à la direction d'extension (E28),
- au moins une portion de fixation (104) prévue sur le profilé de montant (100), disposée au voisinage ou à l'intérieur de ladite au moins une portion concave (102) ; et
- au moins une unité de recouvrement (106) pouvant être fixée à ladite au moins une portion de fixation (104) au moyen d'une portion antagoniste (114) et conçue pour recouvrir au moins localement la portion concave correspondante (102) du profilé de montant (100), **caractérisé en ce qu'**un conduit de câbles (118) est formé entre la portion concave (102) et l'unité de recouvrement (106), et **en ce que** la portion de fixation (104) est disposée au centre de la portion concave (102).

2. Ensemble formant montant (28) selon la revendication 1,
dans lequel l'unité de recouvrement (106) est conçue pour recouvrir entièrement la portion concave (102) sur une partie de la direction d'extension (E28), de préférence sur la totalité de l'extension.

3. Ensemble formant montant (28) selon la revendication 1 ou 2,
dans lequel l'unité de recouvrement (106) comprend une portion de plaque (108), de préférence plane, recouvrant la portion concave (102).

4. Ensemble formant montant (28) selon la revendication 3,
dans lequel la portion de plaque (108) est formée séparément et peut être fixée au profilé de montant (100) au moyen d'un ancrage de retenue (110) qui fait office de portion antagoniste (114) ou qui comprend cette dernière.

5. Ensemble formant montant (28) selon la revendication 4,
dans lequel l'ancrage de retenue (110) est pourvu d'au moins une portion de retenue (116) conçue pour presser un câble (112), s'étendant dans le conduit de câbles (118), contre le profilé de montant (100).

6. Ensemble formant montant (28) selon l'une des revendications précédentes,
dans lequel la portion de fixation (104) et la portion antagoniste (114), ainsi que le cas échéant la portion de plaque séparée (108), sont chacune conçues pour une connexion par enfichage et/ou une connexion par encliquetage.

7. Ensemble formant montant (28) selon l'une des revendications précédentes,
dans lequel le profilé de montant (110) est réalisé par profilage sur galets ou est composé d'au moins deux pièces embouties.

8. Ensemble formant montant (28) selon l'une des revendications précédentes,
comprenant en outre au moins un câble (112) posé dans ledit au moins un conduit de câbles (118).

9. Chariot de manutention (10) équipée d'un toit de protection du conducteur (30) ou d'une cabine, comprenant comme montant A ou B au moins un ensemble formant montant (28) selon l'une des revendications précédentes.
